# EUROPÄISCHE PATENTSCHRIFT

(11) **EP 0 127 016 B1**
(45) Veröffentlichungstag und Bekanntmachung des Hinweises auf die Patenterteilung: **27.07.1988**
(21) Anmeldenummer: 84105065.1
(22) Anmeldetag: 04.05.1984
(51) Int. Cl.: B65B 31/02, B65B 53/06

(54) **Verfahren und Vorrichtung zum Herstellen einer Packung**
Method and device for making a package
Procédé et dispositif pour la fabrication d'un emballage

(30) Priorität: 25.05.1983 DE 3318993
(43) Veröffentlichungstag der Anmeldung: 05.12.1984
(73) Patentinhaber: MULTIVAC SEPP HAGGENMÜLLER KG, D-87787 Wolfertschwenden (DE)
(72) Erfinder: Natterer, Johann, D-8945 Legau (DE)
(74) Vertreter: Prüfer, Lutz H., Dipl.-Phys.

(56) Entgegenhaltungen:
- DE-A- 2 360 847
- FR-A- 2 255 218

## Beschreibung

Die Erfindung bezieht sich auf ein Verfahren zum Herstellen einer Packung, bei dem mittels Tiefens bzw. Tiefziehens aus einer schrumpffähigen Folie eine Mulde geformt, das zu verpackende Produkt in die Mulde eingebracht, über die Mulde eine Abdeckung gebracht, das Muldeninnere in der Kammer evakuiert, die Mulde mit der Abdeckung durch Versiegeln verschlossen wird und die Kammer zum Herausnehmen der Packung belüftet wird.

Aus der DE-A-23 64 565 und der entsprechenden FR-A-2 255 218 ist ein Verfahren.zum Herstellen einer Packung bekannt, bei dem mittels Tiefens bzw. Tiefziehens aus einer schrumpffähigen Folie eine Mulde geformt wird. Der zu verpackende Gegenstand wird in die Mulde eingebracht. Die Mulde mit dem zu verpackenden Gegenstand wird mit einer darüber angeordneten Abdeckung in eine Evakuierungsstation eingebracht. Anschließend erfolgt ein Evakuieren des Packungsinneren und des die Mulde umgebenden Raumes. Gleichzeitig werden die Wände der Mulde über in den Seiten und dem Boden der Kammer vorgesehene Heizplatten erwärmt. Die Erwärmung geht dabei soweit, daß die Folie im Bereich der Mulde durch Freiwerden der noch vorhandenen latenten Schrumpfkräfte schrumpft, und daß die die Mulde enthaltende Folie mit der oberen Abdeckung versiegelt werden kann. Zur Versiegelung der die Abdeckung und die Mulde bildenden Folien ist in der Oberkammer der Versiegelungsstation eine zur Abdeckung hin bewegliche Heizplatte angeordnet. Nach erfolgter Versiegelung wird das Innere der Evakuierstation belüftet, so daß Atmosphärendruck auf die geschlossene Packung und das darin enthaltene Gut einwirkt. Damit auch während der Belüftung des Vakuumraumes der Folie Wärme zugeführt wird, kann das Belüften mit erwärmter Luft erfolgen. Das Schrumpfen der die Mulde bildenden Folie wird bei diesem Verfahren dadurch erreicht, daß die Folie mit den beheizten Wänden vollflächig in Kontakt gebracht wird und dadurch auf die Schrumpftemperatur erwärmt wird. Dazu ist es erforderlich, die Lage der beheizten Wände der Form der Mulde anzupassen, damit vor dem Schrumpfen nicht eine weitere Strekkung der Folie beim Andrücken an die Wände durchgeführt werden muß. Dadurch ist jede Wandanordnung nur für.eine Muldengrö- ße geeignet. Ferner wird die Folie nach Abheben von den beheizten Wänden nicht mehr erwärmt und kann sich daher beim Anlegen an das zu verpackende Gut schnell abkühlen, was zu einem vorzeitigen Ende des Schrumpfvorganges führen kann.

Aus der DE-A-1 939 216 ist eine Verpackungsvorrichtung mit einer Versiegelungsstation bekannt, die ein Oberwerkzeug mit einem Heizelement und ein relativ dazu bewegbares Unterwerkzeug zum Aufnehmen einer den zu verpackenden Gegenstand aufnehmenden Folienmulde aufweist. Über der das Produkt enthaltenden Mulde ist eine Abdeckfolie vorgesehen. Damit die mit dieser Verpackungsvorrichtung zu erzeugende Verpackung nicht nur im Inneren luftfrei ist, sondern mit einem inerten Gas gefüllt ist, ist eine in das Innere der Versiegelungsstation mündende Düse vorgesehen, über die nach dem Evakuieren ein Zuführen des inerten Gases erfolgt. Anschließend erfolgt das Versiegeln der Packung.

Aus der DE-A-2 360 847 ist ein Verpackungsverfahren bekannt, bei dem mit einer Schrumpffolie umgebene Bauelemente, wie etwa Kalksandsteine, in einen Autoklaven gebracht und dort mit Dampf beaufschlagt werden. Die Dampfeinwirkung soll bei annähernd 110°C erfolgen. Dies würde dazu führen, daß die Folie ungleichmäßig erhitzt wird. Bei Teilen würde die Temperatur so hoch werden, daß die Schrumpfkräfte verlorengehen, während andere Teile nicht ausreichend erwärmt werden würden. Damit eine gleichmäßige Schrumpfung erzielt wird, wird vorgeschlagen, die Folie mit Schutztüchern abzudecken.

Die Erfindung, wie sie in den Ansprüchen 1 bis 4 gekennzeichnet ist, löst die Aufgabe, ein Verfahren zu schaffen, welches es erlaubt, Mulden verschiedener Größe kontrolliert auf eine Schrumpftemperatur zu erwärmen und eine wirksame Wärmezufuhr zur Folie auch während des Schrumpfvorganges aufrechtzuerhalten. Die Erfindung, wie sie in den Ansprüchen 5 bis 10 gekennzeichnet ist, löst die Aufgabe, eine Vorrichtung zur Durchführung des Verfahrens zu schaffen.

Die durch die Erfindung erreichten Vorteile sind im wesentlichen darin zu sehen, daß es nicht erforderlich ist, die Kammer an die jeweilige Muldenform anzupassen und Wärmeenergie in einer solchen Ausmaß während des Schrumpfvorganges zuzuführen, daß eine im wesentlichen faltenfreie Packung entsteht, die eng an dem Produkt anliegt.

Im folgenden wird ein Ausführungsbeispiel der Erfindung unter Bezugnahme auf die Figuren beschrieben. Von den Figuren zeigen :
Fig. 1 ein Schema einer ersten Ausführungsform der Erfindungsgemäßen Vorrichtung ;
Fig. 2 ein Schema einer zweiten Ausführungsform der erfindungsgemäßen Vorrichtung ; und
Fig. 3 ein Diagramm des Druck- und Temperaturverlaufs in der Versiegelungsstation eim erfindungsgemäßen Verfahren.

In Fig. 1 ist ein Schnitt durch eine Versiegelungsstation 1 gezeigt, die ein Oberwerkzeug 2 und ein Unterwerkzeug 3 aufweist. Auf der dem Unterwerkzeug 3 zugewandten Seite besitzt das Oberwerkzeug 2 eine eine Ausnehmung bildende Oberkammer 4, in der eine beheizte Siegelplatte 5 mit einem Heizelement 5' angeordnet ist. Das Unterwerkzeug 3 ist als ein zum Oberwerkzeug 2 hin offener Behälter ausgebildet, dessen Seitenwände 6, 7 und Boden 8 eine Kammer 9 umschließen.

Die Oberkammer 4 ist über eine Verbindungsleitung 10 und die Kammer über eine Verbindungsleitung 11 mit einer Vakuumpumpe 12 verbindbar. Jede der Verbindungsleitungen 10, 11 weist ein Absperrventil 13, 14 und jeweils in den Bereichen 15, 16 der Verbindungsleitungen 10, 11 zwischen den Kammern 4, 9 und den Absperrventilen 13, 14 eine durch Belüftungsventile 17, 18 absperrbare Abzweigung 19, 20 zur Atmosphäre auf. In den Bereichen 15, 16 sind jeweils als Kontaktvakuummeter mit zwei Vorwahlstellungen ausgebildete Manometer 21, 22 vorgesehen, deren Vorwahlstellungen in später zu beschreibender Weise eingestellt sind.

Zwischen Oberwerkzeug 2 und Unterwerkzeug 3 ist zu beiden Seiten eine Transportvorrichtung 23, 24 angeordnet, die eine Folie 25 mit einer in der Folie gebildeten Mulde 26 seitlich ergreift und in die Versiegelungsstation 1 bewegt. Zum Einfahren der Mulde in die Versiegelungsstation 1 ist das Unterwerkzeug 3 in Richtung des Doppelpfeiles 27 auf- und abbewegbar. Uber die Mulde 26 ist eine Abdeckung 28 gebracht, die etwa die Breite der Siegelplatte 5 aufweist und etwas schmaler ist als die Oberkammer 4, so daß zwischen den Rändern der Abdeckung 28 und der Siegelplatte 5 und den Seitenwänden des Oberwerkzeuges 2 ein Abstand 29, 30 gebildet ist.

Unterhalb des Unterwerkzeuges 3 ist ein Dampferzeuger 31 vorgesehen, dessen Eingang 32 über eine Leitung 33 mit einer Wasserleitung 34 verbunden ist und dessen Ausgang 35 über eine Öffnung 36 im Boden 8 mit der Kammer 9 verbunden ist. Zwischen Eingang 32 und Ausgang 35 weist der Dampferzeuger 31 einen zylindrischen Innenraum 37 auf, der von den beheizten Wänden 38, 39 eines Gehäuses 40 umgeben ist. Im Innenraum 37 ist ein zylindrischer Körper 41 vorgesehen, dessen Außendurchmesser dem Innendurchmesser des Innenraumes 37 und dessen Länge nahezu der Länge des Innenraumes 37 entspricht. Der Körper 41 weist auf seiner Mantelfläche über seine gesamte Länge eine Gewindenut 42 in Form eines Außengewindes auf, die über Kanäle 43, 44 in den Stirnflächen mit dem Eingang 32 bzw. Ausgang 35 in Verbindung steht. Die Gewindenut 42 bildet also die einzige Verbindung von Eingang 32 und Ausgang 35 in Form eines engen Kapillarsystemes bzw. Kanales, dessen große beheizte Oberfläche ausreicht, dem Eingang 32 zugeführtes Wasser vollständig zu verdampfen. Die Beheizung des Körpers 41 erfolgt durch den Kontakt mit den beheizten Wänden 38, 39, es kann jedoch auch eine separate Heizung des Körpers 41 vorgesehen sein. Der Dampferzeuger 31 ist direkt am' Unterwerkzeug 3 befestigt, dessen Seitenwände 6, 7 und Boden 8 ebenfalls durch Heizelemente 45, 46, 47, 48 beheizbar sind.

In der Leitung 33 ist ein Ventil 49 vorgesehen, das über eine Leitung 50 mit einem Ausgang 51 einer Steuerung 52 verbunden ist. Die Steuerung 52 weist ferner Ausgänge 53, 54, 55, 56, die jeweils mit den Ventilen 18, 14, 13, 17 verbunden sind, sowie Eingänge 57, 58 auf, die mit dem Manometer 21 bzw. 22 verbunden sind. Der Aufbau und die Funktion der Steuerung wird anhand der im folgenden beschriebenen Verfahrensschritte unter Bezugnahme auf Figur 3 beschrieben.

Zum Herstellen einer Packung wird die Mulde 26 mit Produkt 59 gefüllt, das Unterwerkzeug 3 abgesenkt und die Mulde 26 mit dem Produkt 59 mittels der Transportvorrichtung 23 unter das Oberwerkzeug 2 in die in der Fig. 1 gezeigte Stellung bewegt. Anschließend fährt das Unterwerkzeug 3 nach oben und die Mulde 26 tritt in die Kammer 9 ein. Gleichzeitig mit der Mulde 26 wird in die Versiegelungsstation 1 die Abdeckung 28 in Form einer Oberfolie eingeführt und begrenzt zusammen mit der Mulde 26 einen Raum 60, in dem das Produkt 59 vorliegt. Der Raum 60 steht mit der Oberkammer 4 durch die Abstände 29, 30 in Verbindung, während der Bereich 61 der Kammer 9, der die Mulde 26 auf ihrer Außenseite umgibt, von der Kammer 4 und dem Raum 60 durch die Folie 25 bzw. die Mulde 26 dicht getrennt ist.

Nach dem Schließen der Versiegelungsstation 1 schließt die Steuerung 52 die Ventile 17, 18 und öffnet die Ventile 13., 14. Durch die Vakuumpumpe 12 wird über die Leitung 10 die Oberkammer 4 und der mit ihr verbundene Raum 60 und über die Leitung 11 der Bereich 61 der Unterkammer 9 evakuiert.

Der jeweilige Druck bzw. Druckverlauf von Punkt A (gestrichelte Linie in Figur B) wird durch die Manometer 21, 22 angezeigt. Beim Erreichen eines gewünschten Vakuums im Bereich 61 (Punkt B in Figur.3), vorzugsweise zwischen 10-20 mbar, wird von dem Manometer 22 ein Signal an die Steuerung 52 gegeben, die daraufhin das Ventil 14 schließt. Dadurch werden nur noch die Oberkammer 4 und der Raum 60 weiter evakuiert. bis ein Druck von vorzugsweise 2 bis 10 mbar erreicht ist.

Gleichzeitig mit oder unmittelbar nach dem Schließen des Ventiles 14 öffnet die Steuerung 52 das Ventil 49, wodurch Wasser aus der Wasserleitung 34 in den Dampferzeuger 31 fließt. Das Wasser tritt in den Bodenbereich des Dampferzeugers 31 ein, wird durch den Kontakt mit den beispielsweise auf 150 bis 200 °C aufgeheizten Flächen des Dampferzeugers erwärmt und verdampft, steigt durch die Expansion beim Verdampfen die Gewindenut 42 entlang auf und tritt durch die Öffnung 36 als Dampf in den Bereich 61 ein. Vorzugsweise erfolgt die Verdampfung bereits im Bodenbereich des Dampferzeugers oder im unteren Teil der Gewindenut 42, so daß der Dampf beim weiteren Aufsteigen durch die Gewindenut 42 überhitzt wird. Wenn der Druck im Bereich 61 so hoch ist, daß die Sättigungstemperatur des Dampfes bei diesem Druck entsprechend der Dampfdruckkurve höher ist als die Temperatur der Mulde 26, dann kondensiert ein Teil des Dampfes an der Außenseite der Mulde 26 und erwärmt diese durch Abgabe seiner Kondensationswärme. Da jedoch durch die Zufuhr von Dampf der Druck im Bereich 61 ansteigt, steigt nach dem durch die Dampfdruckkurve von Wasser vorgegebenen Zusammenhang auch die Sättigungstemperatur an, was zu weiterer Kondensation an der Folie und damit zu deren weiterer Erwärmung führt. Dieser Druck- und Temperaturanstieg ist in Figur 3 durch die mit dem Pfeil C gekennzeichnete Linie dargestellt. Die Zufuhr von Dampf und damit die Erwärmung der Mulde 26 durch Kondensation wird so lange fortgeführt, bis im Bereich 61 ein Druck erreicht ist, bei dem die Sättigungstemperatur so hoch ist, daß die Folie 25 durch die Kondensation auf eine Temperatur erwärmt wird, die so hoch ist, daß die Folie 25 im Bereich der Mulde 26 durch Freiwerden der latenten Schrumpfkräfte schrumpft. Dieser Druck liegt vorzugsweise bei ca. 500 bis 700 mbar, entsprechend einer Sättigungstemperatur von ca. 80 bis 90 °C (Punkt D in Figur 3). Da die Temperatur der Mulde 26 durch die Abgabe der Kondensationswärme stets nahe an der Sättigungstemperatur liegt, erfolgt damit eine Erwärmung der Mulde auf etwa 80 °C. Durch die bei dieser Erwärmung freiwerdenden Schrumpfkräfte legt sich die Folie 25 im Bereich der Mulde 26 an das Produkt 59 an. Dadurch, daß durch das Einströmen von Wasserdampf der Druck im Bereich 61 gegenüber dem Druck in der Oberkammer 4 und dem Raum 60 erhöht ist, wird die Folie 25 im Bereich der Mulde 26 an das Produkt 59 angedrückt und dieses nach oben an die Abdeckung 28 gedrückt, so daß weitere nicht direkt am Produkt anliegende Folie der Mulde 26 zurückschrumpfen kann und der Raum 60 auf ein Minimum reduziert wird.

Sobald das Manometer 22 einen auf den in Abhängigkeit vom Folienmaterial eingestellten oberen Druckpunkt von beispielsweise 500 mbar angestiegenen Druck (Punkt D) im Bereich 61 feststellt, wird über die Steuerung 52 das Ventil 49 geschlossen. Anschließend wird die Siegelplatte 5 nach unten bewegt und dadurch die Oberfolie 28 mit der Folie 25 versiegelt. Anschließend wird von der Steuerung 52 das Ventil 13 geschlossen und die Ventile 17,18 werden geöffnet, so daß die gesamte Versiegelungsstation 1 belüftet wird. Durch Abwärtsbewegung des Unterwerkzeuges 3 kann die verschlossene Packung aus der Station befördert und eine neue gefüllte Mulde 26 in die Station geführt werden.

Die Seitenwände 6, 7 und der Boden 8 des Unterwerkzeuges 3 werden durch die Heizelemente 45, 46, 47, 48 auf einer Temperatur gehalten, die stets höher liegt als die Sättigungstemperatur des Wasserdampfes im Bereich 61, vorzugsweise auf 100 bis 120 °C. Dadurch wird verhindert, daß Wasserdampf an der Innenseite des Unterwerkzeuges 3 kondensiert und zu einer Wasseransammlung führt. Durch diese Erwärmung wird ferner ein sparsamer Dampfverbrauch ermöglicht, da sonst ein großer Teil des zugeführten Dampfes sofort wieder an den Wänden 6, 7 und am Boden 8 kondensieren und damit der Druck im Bereich 61 nur langsam ansteigen würde.

Beim beschriebenen Ausführungsbeispiel wird der Dampf mittels eines Dampferzeugers 31 erzeugt, der direkt am Unterwerkzeug 3 befestigt ist. Gemäß der in Fig. 2 gezeigten Ausführungsform ist ein separater Dampferzeuger bzw. Dampfquelle 31 vorgesehen, die beispielsweise auch die zentrale Dampfversorgung eines Betriebes darstellen kann. Die Dampfquelle 31 ist über eine Dampfleitung 62 mit der Kammer 9 verbunden. In der Dampfleitung 62 ist ein Dampfventil 63 vorgesehen, das von der Steuerung 52 derart betätigbar ist, daß in der oben beschriebenen Weise der gewünschte Druck im Bereich 61 eingestellt ist.

Obwohl die Kondensation und damit Wärmeabgabe bevorzugt an am Produkt 59 anliegenden und damit kälteren Bereichen der Mulde 26 erfolgt, führt die Wärmeabgabe an die Folie durch Kondensation an den nicht anliegenden Bereichen der Folie, beispielsweise Falten, wegen deren fehlender Wärmeabgabe an das Produkt zu bevorzugtem Schrumpfen dieser Bereiche. Dadurch unterstützt die Erwärmung der Mulde 26 durch Kondensation das Zurückschrumpfen der Falten und das glatte Anliegen der Folie auch an Produkten mit unregelmäßiger Oberfläche.

Der Temperaturbereich, in dem die Schrumpfkräfte frei werden, ist je nach verwendetem Folienmaterial unterschiedlich. Eine Anpassung an diese unterschiedlichen Temperaturen ist durch Vorwahl des Druckendwertes möglich, bei dem die Zufuhr von Dampf in den Bereich 61 beendet wird. Zur Anpassung ist es also nur erforderlich, die zweite Vorwahlstellung des Manometers 22 entsprechend einzustellen.

## Patentansprüche

1. Verfahren zum Herstellen einer Packung, bei dem mittels Tiefens bzw. Tiefziehens aus einer schrumpffähigen Folie eine Mulde (26) geformt, das zu verpackende Produkt (59) in die Mulde (26) eingebracht, über die Mulde (26) eine Abdeckung (28) gebracht, die Mulde (26) in eine diese umgebende Kammer (9) gebracht, die Kammer (9) evakuiert, in die evakuierte Kammer (9) so lange erhitzter Wasserdampf zugeführt wird, bis sich ein Druck einstellt, dessen zugehörige Sättigungstemperatur im wesentlichen gleich der Schrumpfungstemperatur ist, die Mulde (26) mit der Abdeckung (28) durch Verschweißen oder Versiegeln verschlossen wird und die Kammer (9) anschließend belüftet wird.

2. Verfahren nach Anspruch 1, dadurch gekennzeichnet, daß der Wasserdampf überhitzt wird.

3. Verfahren nach Anspruch 1 oder 2, dadurch gekennzeichnet, daß die Wände der Kammer (9) auf eine Temperatur erwärmt werden, die über der Sättigungstemperatur des Wasserdampfes liegt.

4. Verfahren nach einem der Ansprüche 1 bis 3, dadurch gekennzeichnet, daß der das zu verpackende Produkt innerhalb der Mulde (26) umgebende Raum (60) während des Erwärmens der Folie auf einen Druck evakuiert wird, der niedriger liegt als der Druck in dem die Mulde (26) außen umgebenden Bereich (61).

5. Verpackungsvorrichtung zur Durchführung des Verfahrens nach einem der Ansprüche 1 bis 4, mit einer Versiegelungsstation (1), die ein Oberwerkzeug (2) mit einem Heizelement (5') und ein relativ dazu bewegbares Unterwerkzeug (3) mit einer Kammer (9) zum Aufnehmen der Mulde (26) aufweist, dadurch gekennzeichnet, daß die Kammer (9) im Unterwerkzeug (3) mit einer Dampferzeugervorrichtung (31) verbunden ist.

6. Vorrichtung nach Anspruch 5, dadurch gekennzeichnet, daß die im Oberwerkzeug (2) gebildete Oberkammer (4) und die Kammer (9) jeweils über eine Verbindungsleitung (10, 11) wahlweise mit der Saugseite einer Vakuumpumpe (12) oder mit der Atmosphäre verbindbar sind.

7. Vorrichtung nach Anspruch 5 oder 6, dadurch gekennzeichnet, daß die Dampferzeugervorrichtung (31) ein beheiztes Gehäuse (40) mit einem zylindrischen Innenraum (37) aufweist, in den ein zylindrischer Körper (41) eingesetzt ist, dessen Außendurchmesser dem Innendurchmesser des Innenraumes (37) entspricht und der auf seiner zylindrischen Außenfläche eine sich von einer Stirnfläche zu der gegenüberliegenden Stirnfläche des Körpers (41) erstreckende Gewindenut (42) aufweist.

8. Vorrichtung nach Anspruch 7, dadurch gekennzeichnet, daß die die Kammer (9) umgebenden Wände (6, 7, 8) ein Heizelement (45, 46, 47, 48) aufweisen.

9. Vorrichtung nach einem der Ansprüche 5 bis 8, dadurch gekennzeichnet, daß zwischen Dampferzeugervorrichtung (31) und Unterwerkzeug (3) eine Dampfleitung (62) mit einem Dampfventil (63) vorgesehen ist.

10. Verpackungsvorrichtung nach einem der Ansprüche 5 bis 9, gekennzeichnet durch eine Druckmeßeinrichtung (21, 22) zum Erfassen des Druckes in der Kammer (9) und eine Steuerung (52) zum Steuern der Dampfzufuhr in die Kammer (9), wobei der Ausgang der Druckmeßeinrichtung mit dem Eingang der Steuerung (52) verbunden ist und die Steuerung (52) so ausgebildet ist, daß die Zufuhr von Dampf unterbrochen wird, sobald in der Kammer (9) ein Druck herrscht, dessen zugehörige Sättigungstemperatur im wesentlichen gleich einer vorgegebenen Schrumpftemperatur ist.

## Claims

1. A method for the production of a packing wherein a hollow (26) is formed by means of deepening or deep drawing from a film capable of shrinkage, the product (59) to be packed is brought into the hollow (26), a cover (28) is brought over the hollow (26), the hollow (26) is brought into a chamber (9) surrounding the latter, the chamber (9) is evacuated, heated steam is introduced into the evacuated chamber (9) for a period until a pressure is obtained whose related saturation temperature essentially equals the shrinkage temperature, the hollow (26) is closed with the cover (28) by welding or sealing and the chamber (9) is subsequently ventilated.

2. A method according to claim 1, characterised in that the steam is superheated.

3. A method according to claim 1 or 2, characterised in that the walls of the chamber (9) are heated to a temperature lying above the saturation temperature of the steam.

4. A method according to one of claims 1 to 3, characterised in that the space (60) surrounding the product to be packed within the hollow (26) is evacuated during the heating of the film to a pressure which is lower than the pressure in the zone (61) surrounding the hollow (26) on the outside.

5. A packing device for the implementation of the method according to one of claims 1 to 4. with a sealing station (1) having an upper tool (2) with a heating element (51) and a lower tool (3) which is movable in relation thereto with a chamber (9) for the accomodation of the hollow (26), characterised in that the chamber (9) in the lower tool (3) is connected to a steam generating device (31).

6. A device according to claim 5, characterised in that the upper chamber (4) formed in the upper tool (2) and the chamber (9) can be respectively connected at will via a connection line (10, 11) to the suction side of a vacuum pump (12) or to the atmosphere.

7. A device according to claim 5 or 6, characterised in that the steam generating device (31) has a heated housing (40) with a cylindrical interior (37) wherein a cylindrical body (41) is inserted whose outer diameter corresponds to the inner diameter of the internal space (37) and which has on its cylindrical outer surface a thread groove (42) extending from a front face to the opposite front face of the body (41).

8. A device according to claim 7, characterised in that the walls (6, 7, 8) surrounding the chamber (9) have a heating element (45, 46, 47, 48).

9. A device according to claims 5 to 8, characterised in that provision is made between the steam generating device (31) and the lower tool (3) for a steam line (62) with a steam valve (63).

10. A packing device according to one of claims 5 to 9 characterised by a pressure gauge device (21, 22) for ascertaining the pressure in the chamber (9) and a control (52) for controlling the steam admission into the chamber (9), the outlet of the pressure gauge device being connected to the inlet of the control (52) and the control (52) being designed in such a way that the admission of steam is interrupted as soon as there obtains a pressure in the chamber (9) whose related saturation temperature essentially equals a pre-set shrinkage temperature.

## Revendications

1. Procédé pour fabriquer un emballage. caractérisé en ce qu'il consiste à former par enfoncement ou emboutissage à partir d'une feuille rétractable un alvéole (26), à introduire le produit à emballer (59) dans l'alvéole (26), à disposer une fermeture (28) sur l'alvéole (26), à placer l'alvéole (26) dans une chambre (9) qui l'entoure, à faire le vide dans la chambre (9), à introduire dans la chambre (9) ainsi vidée d'air de la vapeur d'eau chauffée jusqu'à ce qu'il s'établisse une pression dont la température de saturation correspondante est sensiblement égale à la température de rétraction, à fermer l'alvéole (26) au moyen de la fermeture (28) par soudage ou scellement et, ensuite, à faire entrer de l'air dans la chambre (9).

2. Procédé selon la revendication 1, caractérisé en ce qu'on surchauffe la vapeur d'eau.

3. Procédé selon la revendication 1 ou la revendication 2, caractérisé en ce qu'on chauffe les parois de la chambre (9) à une température qui est supérieure à la température de saturation de la vapeur d'eau.

4. Procédé selon une des revendications 1 à 3, caractérisé en ce qu'on fait le vide dans l'espace (60) qui entoure le produit à emballer à l'intérieur de l'alvéole (26), pour ramener cet espace à une pression inférieure à la pression régnant dans la région (61) qui entoure extérieurement l'alvéole (26).

5. Dispositif d'emballage pour la mise en oeuvre du procédé selon une des revendications 1 à 4, comprenant un poste de scellement (1) qui présente un outil supérieur (2) équipé d'un élément chauffant (5') et un outil inférieur (3) mobile par rapport au premier et comportant une chambre (9) destinée à recevoir l'alvéole (26), caractérisé en ce que la chambre (9), formée dans l'outil inférieur (3), est reliée à un dispositif générateur de vapeur (31).

6. Dispositif selon la revendication 5, caractérisé en ce que la chambre supérieure (4) formée dans l'outil supérieur (2) et la chambre inférieure (9) peuvent être reliées respectivement, chacune par une conduite de liaison (10, 11), sélectivement, soit au côté d'aspiration d'une pompe à vide (12), soit à l'atmosphère.

7. Dispositif selon la revendication 5 ou la revendication 6, caractérisé en ce que le dispositif générateur de vapeur (31) comprend un boîtier chauffé (40) qui présente un volume intérieur cylindrique (37) dans lequel est logé un corps cylindrique (41) dont le diamètre extérieur correspond au diamètre intérieur du volume intérieur (37) et qui présente, sur sa surface externe cylindrique, une rainure filetée (42) qui s'étend d'une surface terminale à la surface terminale opposée du corps (41).

8. Dispositif selon la revendication 7, caractérisé en ce que les parois (6, 7, 8) qui entourent la chambre (9) présentent un élément chauffant (45, 46, 47, 48).

9. Dispositif selon une des revendications 5 à 8, caractérisé en ce qu'il est prévu, entre le dispositif générateur de vapeur (31) et l'outil inférieur (3), une conduite de vapeur (62) équipée d'une vanne de vapeur (63).

10. Dispositif d'emballage selon une des revendications 5 à 9, caractérisé par un dispositif de mesure de la pression (21, 22) destiné à capter la pression régnant dans la chambre (9) et une commande (52) destinée à commander l'introduction de la vapeur dans la chambre (9), la sortie du dispositif de mesure de la pression étant reliée à l'entrée de. la commande (52) et la commande (52) étant reliée à l'entrée de la commande (52) et la commande (52) étant constituée de telle manière que l'introduction de vapeur soit interrompue dès qu'il règne dans la chambre (9) une pression dont la température de saturation correspondante est sensiblement égale à une température de rétraction prédéterminée.
